# EUROPÄISCHE PATENTSCHRIFT

(11) **EP 3 488 719 B1**
(45) Veröffentlichungstag und Bekanntmachung des Hinweises auf die Patenterteilung: **26.10.2022**
(21) Anmeldenummer: 18000867.4
(22) Anmeldetag: 05.11.2018
(51) Int. Cl.: A41F 9/02, A41F 1/00

(54) **VERWENDUNG EINER EINRICHTUNG ZUR PARTIELLEN VERKÜRZUNG DER LÄNGE FLEXIBLER FLÄCHEN IN DEREN RANDBEREICH**
USE OF A DEVICE FOR THE PARTIAL SHORTENING OF THE LENGTH OF FLEXIBLE SURFACES IN THEIR EDGE AREA
UTILISATION D'UN DISPOSITIF DE RÉDUCTION PARTIELLE DE LA LONGUEUR DES SURFACES FLEXIBLES DANS LEUR ZONE DE BORD

(30) Priorität: 27.11.2017 DE 102017010967
(43) Veröffentlichungstag der Anmeldung: 29.05.2019
(73) Patentinhaber: Lungwitz, Mike, 15913 Märkische Heide (DE)
(72) Erfinder: Lungwitz, Mike, D 15913 Märkische Heide (DE)
(74) Vertreter: Winkler, Uwe

(56) Entgegenhaltungen:
- DE-U1- 29 709 261
- JP-A- 2016 033 272
- US-A- 550 604
- US-A1- 2017 290 396

## Beschreibung

Die Erfindung betrifft die Verwendung einer Einrichtung zur partiellen Verkürzung der Länge von flexiblen Flächen in deren Randbereich oder bei deren streifenartiger Ausbildung, wobei die flexiblen Flächen einem Hosen- oder Rockbund zugeordnet sind.

Ein fester Hosen- oder Rockbund soll das jeweilige Kleidungsstück auf den Hüften des jeweiligen Trägers fixieren. Sind die Breitenmaße der Hüften und der Durchmesser des festen Rockbundes nicht aufeinander abgestimmt, rutscht das jeweilige Kleidungsstück nach unten. Das ist insbesondere auch dann problematisch, wenn der Träger des jeweiligen Kleidungsstückes seine Körpermaße aus welchen Gründen auch immer sukzessive verringert.

In derartigen Fällen ist es üblich, in der jeweiligen Fläche eine sogenannten Abnäher einzuarbeiten, um die weitere Tragefähigkeit zu gewährleisten. Das ist nicht möglich, wenn nahezu zeitnah die Möglichkeit der Inanspruchnahme einer geeigneten Einrichtung zur Realisierung der Veränderung und / oder Fachkraft nicht gegeben ist. Es hat deshalb nicht an Vorschlägen zur Abhilfe derartiger Situationen gefehlt.

So wird nach DE 6903392U im Hüftbereich eine Art verkürzter Hosenträger verwandt, der im Achselbereich eines Trägers eines Hemdes verdeckt befestigt ist, sodass er vom Arm des Trägers verdeckt und somit unauffällig wird. Diese Lösung ist nicht ohne spezifische Gestaltung des jeweiligen Hemdes realisierbar und bedeutet das vorsorgliche Mitführen eines verändert gestalteten relativ großen Hosenträgers.

Die US 550 604 A offenbart eine Vorrichtung zur Halterung von Gummistiefeln. Diese Vorrichtung ist als eine u-förmig gebogene Spange (A) ausgebildet.

Die JP 2016 033 272 A offenbart in Fig. 1 und 2 Spange zur Verkürzung eines Hosenbunds. Diese Druckschrift wird als nächstliegender Stand der Technik angesehen.

Die US 2017/0290396 offenbart ein Blech oder Kunststoffspritzteil zur Halterung eines Hosenbundes.

DE-Gbm 297 09 261 U1 beschreibt ein U-förmig gebogenes Blechteil, das von oben auf den Gürtel geschoben wird dessen äußerer Schenkel einseitig offene Aussparungen aufweist, in die schlingenartig verkürzt ein Hosen- beziehungsweise Rockbund oder ein Gürtel eingelegt werden kann, der dadurch in seiner Länge verkürzt wird. Durch die Mehrfachschlitzung ist eine stufenweise Verkürzung möglich, wobei einerseits die Kraftaufnahme der einseitig festgelegten Zinken sehr begrenzt ist und andererseits die bei Bewegungen des Trägers entstehenden Kräfte nicht unerheblich sind. Demzufolge tritt recht schnell ein Schiefziehen der Zinken ein, sodass das damit versehene Kleidungsstück abrutscht. Damit ist die vorgeschlagene Lösung dauerhaft unbrauchbar.

Aufgabe der Erfindung war es deshalb, eine Lösung zu finden, mit deren Hilfe schnell und dauerhaft eine partielle Verkürzung der Länge von flexiblen Flächen in deren Randbereich oder bei deren streifenartiger Ausbildung, wobei die flexiblen Flächen einem Hosen- oder Rockbund zugeordnet sind,

Die Aufgabe wird gelöst, durch die Verwendung einer Einrichtung gemäß Anspruch 1, wobei ein Stück geeignetes Profilmaterial, im Regelfall runder Federstahldraht hinreichender statischer Festigkeit, so U-förmig eine erste Abbiegung erfährt, dass die beiden entstehenden einseitig verbundenen Schenkel andersseitig eine gleiche Länge aufweisen. Bezogen auf deren Länge werden-beide in der Hälfte ihrer Länge gemeinsam einseitig um 180 Winkelgrad abgebogen, sodass in der Seitenansicht zweite Abbiegungen sichtbar werden, die sich im wesentlichen in einem rechten Winkel zur ersten Abbiegung befinden und insoweit weitere U-förmige Gestaltungen gegeben sind.

Diese in der Seitenansicht weiteren zweiten Abbiegungen werden mit ihrer offenen Seite so nach unten auf den Hosen- beziehungsweise Rockbund gesteckt, dass die zuerst erfolgte Abbiegung auf der Außenseite desselben und nach unten zeigend zu liegen kommt und die freien Schenkel dem Hosen- beziehungsweise Rockbund zugewandt sind. Im Moment des Aufsteckens auf den Rock- beziehungsweise Hosenbund ist der Hosen- beziehungsweise Rockbund in eine nach außen sichtbare Falte zu legen, so, dass die Falte zwischen die beiden beabstandet zueinander freien Enden der Einrichtung liegend nach außen zeigend ist und die bezogen auf den Hosen- beziehungsweise Rockbund außenliegende Abbiegung umschlingend eingefädelt ist.

Die freien Enden der beiden Schenkel drücken dabei auf den Hosen- beziehungsweise Rockbund oder dergleichen und können demzufolge dort zum unerwünschten Verschleiß führen. Beide Enden sind vorzugsweise deshalb entgegengesetzt nach den Seiten hin abgebogen, damit sich die spezifische Belastung für das darunter befindliche Gewebe des Hosen- beziehungs-weise Rockbundes oder dergleichen oder eines (Unter-)Bekleidungsstückes verringert und sich damit das Verschleißverhalten verbessert. Die Verringerung ist dann maximal, wenn die beiden Enden jeweils im rechten Winkel abgebogen sind.

Damit der Hosen- beziehungsweise Rockbund oder dergleichen nicht nach unten abrutscht und sich aus der vorgeschlagenen Einrichtung löst beziehungsweise diese durch Bewegungen nach oben weggedrückt wird, ist in einer zweckmäßigen Ausgestaltung oberhalb der ersten Abbiegung ein nach außen hin zeigender Knick ausgeführt, sodass sich dort von innen her der spezifische Druck auf den Hosen- beziehungsweise Rockbund oder dergleichen erhöht und dieser in seiner Lage fixiert ist und nicht nach unten abrutscht.

Es versteht sich von selbst, dass hinsichtlich der Einrichtung besondere ästhetische Anforderungen realisierbar sind, auch was eine eventuell gewünschte von oben her aufschiebbare Abdeckkappe betrifft.

Mit Hilfe der vorgeschlagenen Einrichtung ist es möglich, den Durchmesser eines Hosen- beziehungsweise Rockbundes oder dergleichen zuverlässig und nachhaltig mittels einer räumlich kleinen unauffälligen Einrichtung zu verringern ohne die Leistungen eines Schneiders in Anspruch nehmen zu müssen, da quasi ein sogenannter Abnäher ersetzt wird du leicht mitgeführt werden kann. Es ist ebenso möglich, mehrere vorgeschlagene Einrichtungen an einem Kleidungsstück einzusetzen. Durch den oberhalb der ersten Abbiegung und vor der zweiten Abbiegung liegenden nach außen gerichteten Knick ist eine relative Unverlierbarkeit gegeben.

Die Erfindung soll nachfolgend an einem Ausführungsbeispiel näher erläutert werden. In der zugehörigen Zeichnung zeigen
- Fig. 1: die Grundform mit der ersten und der zweiten Abbiegung,
- Fig. 2: die Idealform in der Vorderansicht, der Seitenansicht und der Draufsicht,
- Fig. 3: die Einrichtung in der Perspektive mit einem eingelegten Hosenbund.

Ein Profilmaterial, vorzugsweise runder Federstahl, ist auf etwa die 2,5- bis 3-fache zu erwartende Breite eines Rockbundes 4 zugeschnitten. In der Hälfte ist dieses Stück um
etwa 180 Winkelgrad abgebogen, sodass beiden über eine erste Abbiegung 2 entstandenen einseitig verbundenen Schenkel 1 eine gleiche Länge nach der ersten Abbiegung 2 aufweisen. Bezogen auf deren Länge werden beide in der Hälfte ihrer Länge gemeinsam einseitig um 180 Winkelgrad abgebogen, sodass in der Seitenansicht erneut zweite Abbiegungen 3 sichtbar werden und somit eine weitere U-förmige Gestaltung gegeben ist. Die erste Abbiegung 2 und die zweiten Abbiegungen 3 befinden sich dabei in einem Winkel von etwa 90 Winkelgrad zueinander.

Mit den in der Seitenansicht sichtbaren zweiten Abbiegungen 3 wird die vorgeschlagene Einrichtung mit ihrer offenen Seite so nach unten auf einen Rockbund 4 gesteckt, dass die erste Abbiegung 2 auf der Außenseite desselben und nach unten zeigend zu liegen kommt und die freien Schenkel 1 dem Rockbund 4 zugewandt sind. Im Moment des Aufsteckens auf den Rockbund 4 ist der Rockbund 4 in eine nach außen entstehende sichtbare Falte 5 gelegt worden und zwar so, dass die Falte 5 zwischen die beiden beabstandet zueinander freien Enden 6 der Einrichtung liegend nach außen zeigend und die bezogen auf den Rockbund 4 außenliegende erste Abbiegung 2 umschlingend eingefädelt ist. Über die zweiten Abbiegungen 3 liegt die vorgeschlagene Einrichtung damit auf der Oberkante des Rockbundes 4 auf und ein Abrutschen nach unten ist nicht möglich.

Die freien Enden der beiden Schenkel 1 drücken dabei auf den unteren Teil des Rockbundes 4 oder des angenähten Gewebes und können dort zum unerwünschten Verschleiß führen. Beide Enden 6 sind deshalb beispielhaft entgegengesetzt nach den Seiten hin abgebogen, damit sich die spezifische Belastung für das darunter befindliche Gewebe des Rockbundes 4 oder eines getragenen Unterbekleidungsstückes verringert.

Damit der Rockbund 4 nicht nach unten abrutscht und sich aus der vorgeschlagenen Einrichtung löst beziehungsweise diese nach oben weggedrückt wird, ist oberhalb der ersten Abbiegung 2 und vor der zweiten Abbiegung 3 liegend der beiden Schenkel 1 vom Körper des Trägers wegführend ein leichter Knick 7 ausgeführt, sodass sich dort von innen her der spezifische Druck auf den Rockbund 4 erhöht und nach unten hin ein Abrutschen verhindert wird.

Aufstellung der verwendeten Bezugszeichen:

| | |
|---|---|
| Schenkel | 1 |
| erste Abbiegung | 2 |
| zweite Abbiegungen | 3 |
| Rockbund | 4 |
| Falte | 5 |
| Enden | 6 |
| Knick | 7 |

## Patentansprüche

1. Verwendung einer Einrichtung zur partiellen Verkürzung der Länge von flexiblen Flächen in deren Randbereich oder bei deren streifenartiger Ausbildung, wobei die flexiblen Flächen einem Hosen- oder Rockbund zugeordnet sind, wobei das Profilmaterial U-förmig hälftig eine erste Abbiegung (2) aufweist, die beiden entstandenen einseitig verbundenen Schenkel (1) andersseitig eine gleiche Länge aufweisen, beide in der Hälfte ihrer Länge gemeinsam einseitig um 180 Winkelgrad abgebogen sind, sodass jeder eine zweite Abbiegung (3) aufweist, beide zweiten Abbiegungen (3) mit der ersten Abbiegung (2) einen im wesentlichen rechten Winkel bildend ausgestaltet sind, sodass in der Seitenansicht diese zweiten Abbiegungen (3) sichtbar werden und eine weitere U-förmige Gestaltung gegeben ist, die Einrichtung mit ihrer offenen Seite so nach unten auf einen Hosen- beziehungsweise Rockbund (4) aufsteckbar ist, dass die erste Abbiegung (2) auf der Außenseite des-selben und nach unten zeigend zu liegen kommt und die freien Schenkel dem Hosen- beziehungsweise Rockbund (4) zugewandt sind, der zu sichernde Hosen- beziehungsweise Rockbund (4) so in eine nach außen sichtbare Falte (5) gelegt ist, dass die Falte (5) zwischen die beiden beabstandet zueinander frei-en Enden (6) der Einrichtung liegend nach außen zeigend und die bezogen auf den Hosen- beziehungsweise Rockbund (4) außenliegende erste Abbiegung (2) umschlingend eingefädelt ist, **dadurch gekennzeichnet, dass** die freien Enden (6) der beiden Schenkel (1) entgegengesetzt nach den Seiten hin abgebogen sind.

2. Verwendung einer Einrichtung nach Patentanspruch 1, **dadurch gekennzeichnet, dass** oberhalb der ersten Abbiegung (2) und vor der jeweils zweiten Abbiegung (3) liegend beide Schenkel (1) einen nach außen hin weisenden Knick (7) aufweisend ausgeführt sind.

## Claims

1. Use of a device for partially shortening the length of flexible surfaces in their edge region or in their strip-like formation, wherein the flexible surfaces are associated with a trouser or skirt waistband, wherein the profiled material has a first bend (2) in half of its length in a U-shape, the two resulting legs (1) connected on one side having the same length on the other side, both are bent together in half of their length on one side by 180 angular degrees, so that each has a second bend (3), both second bends (3) are designed with the first bend (2) forming a substantially right angle, so that in the side view these second bends (3) become visible and a further U-shaped design is given, the device can be slipped with its open side downwards onto a trouser or skirt waistband (4) in such a way that the first bend (2) comes to lie on the outside thereof and facing downwards, and the free legs face the trouser or skirt waistband (4), the trouser or skirt waistband (4) to be secured is placed in a fold (5) which is visible from the outside in such a way that the fold (5) is threaded lying between the two mutually spaced apart free ends (6) of the device and facing outwardly and looping around the first bend (2) lying on the outside with respect to the trouser waistband or skirt waistband (4), **characterized in that** the free ends (6) of the two legs (1) are bent in opposite directions towards the sides.

2. Use of a device according to claim 1, **characterized in that** above the first bend (2) and in front of the respective second bend (3), both legs (1) are designed to comprise an outwardly facing crease (7).

## Revendications

1. Utilisation d'un dispositif de réduction partielle de la longueur des surfaces flexibles dans leur zone de bord ou lors de leur réalisation en forme de bande, les surfaces flexibles étant associées à une ceinture de pantalon ou de jupe, le matériau profilé présentant en forme de U à moitié une première courbure (2), les deux branches (1) reliées d'un côté qui en résultent présentant de l'autre côté une longueur identique, les deux sont courbées ensemble d'un côté de 180 degrés à la moitié de leur longueur, de sorte que chacune présente une deuxième courbure (3), les deux deuxièmes courbures (3) sont conçues pour former un angle essentiellement droit avec la première courbure (2), de sorte que ces deuxièmes courbures (3) sont visibles en vue latérale et qu'une autre configuration en forme de U est donnée, le dispositif peut être enfilé avec son côté ouvert vers le bas sur une ceinture de pantalon ou de jupe (4) de telle sorte que la première courbure (2) se trouve sur le côté extérieur de celle-ci et soit orientée vers le bas et que les branches libres soient tournées vers la ceinture de pantalon ou de jupe (4), la ceinture de pantalon ou de jupe (4) à fixer étant ainsi placée dans un pli (5) visible vers l'extérieur, le pli (5) est enfilé entre les deux extrémités libres (6) du dispositif, situées à distance l'une de l'autre, en étant orientées vers l'extérieur et en entourant la première courbure (2) située à l'extérieur par rapport à la ceinture de pantalon ou de jupe (4), **caractérisée en ce que** les extrémités libres (6) des deux branches (1) sont courbées en sens inverse vers les côtés.

2. Utilisation d'un dispositif selon la revendication 1, **caractérisée en ce qu'**au-dessus de la première courbure (2) et en amont de la deuxième courbure respective (3), les deux branches (1) sont réalisées en présentant une courbe (7) dirigée vers l'extérieur.
